# EUROPÄISCHE PATENTSCHRIFT

(11) **EP 0 557 611 B1**
(45) Veröffentlichungstag und Bekanntmachung des Hinweises auf die Patenterteilung: **22.05.1996**
(21) Anmeldenummer: 92121654.5
(22) Anmeldetag: 19.12.1992
(51) Int. Cl.: H01H 3/50

(54) **Rastvorrichtung für elektromechanische Schaltelemente, insbesondere für elektrische Schalter**
Indexing device for electromechanical switch elements, especially for electrical switches
Dispositif d'indexation pour éléments de commutation électromécaniques, en particulier pour commutateurs électriques

(30) Priorität: 26.02.1992 DE 4205907
(43) Veröffentlichungstag der Anmeldung: 01.09.1993
(73) Patentinhaber: TRW FAHRZEUGELEKTRIK GmbH & CO. KG, D-78304 Radolfzell (DE)
(72) Erfinder: John, Harry, Dipl.-Ing., W-7703 Rielasingen-Worblingen (DE)
(74) Vertreter: Schieschke, Klaus, Dipl.-Ing.

(56) Entgegenhaltungen:
- CH-A- 225 045
- CH-A- 459 329
- DE-A- 3 149 944
- DE-C- 3 540 492
- FR-A- 1 394 331
- FR-A- 2 219 512
- FR-A- 2 600 791

## Beschreibung

Die Erfindung betrifft eine Rastvorrichtung für elektromechanische Schaltelemente, insbesondere für elektrische Schalter, mit den Merkmalen des Oberbegriffs des Patentanspruchs 1. Eine solche Rastvorrichtung ist aus der CH-A-459 329 bekannt.

Bei elektromechanischen Schaltelementen mit mehreren Schaltstellungen, insbesondere bei elektrischen Schaltern, ist es erforderlich, das die Kontakte betätigende Element in der jeweiligen Schaltstellung rastbar zu fixieren. Auch bei Schaltelementen mit nur stabilen Schaltstellung, beispielsweise bei Tastern, stellt sich ein ähnliches Problem, nämlich das die elektrischen Kontakte betätigende Element in die Ausgangsstellung zurückzuführen und in dieser einzigen Raststellung zu fixieren.

Bekannte Vorrichtungen zur Lösung dieser Aufgabe bestehen zumeist aus einer Verzahnung, welche mit einem federbeaufschlagten Rastelement zusammenwirkt, das in seiner Längsachse verschiebbar geführt ist. Das in die Verzahnung eingreifende Rastelement ist dabei entweder mit dem die Kontakte betätigenden Element identisch oder mit diesem wirkungsmäßig verkoppelt.

Bei Schaltern mit mehreren Schaltstellungen ist zumeist die Anzahl der Vertiefungen der Verzahnung mit der Anzahl der Schaltstellungen identisch. Bei einem Übergang von einer Schaltstellung in die andere wird das mit der Verzahnung zusammenwirkende Rastelement, beispielsweise durch eine Schiebe- oder Schwenkbewegung, von der momentanen Vertiefung in die diejenige Vertiefung bewegt, die der gewünschten Schalterstellung entspricht und in dieser fixiert bzw. zentriert.

Neben einer sicheren Fixierung bzw. Zentrierung des elektromechanischen Schaltelements in der gewünschten Schaltstellung durch die Rastvorrichtung ist insbesondere bei handbetätigten elektrischen Schaltern ein optimales "Schaltgefühl" erwünscht. Dieses Schaltgefühl wird im wesentlichen bestimmt durch die für den Schaltvorgang aufzuwendende Kraft (Leicht- bzw. Schwergängigkeit der Schaltbewegung), die Härte des Rastvorgangs beim Einrasten des Rastelements in eine Vertiefung der Verzahnung und das mechanische Spiel des Betätigungselementes des Schalters bzw. der Rastvorrichtung. Um ein optimales Schaltgefühl zu gewährleisten, ist das Verhaken oder Verklemmen der Rastvorrichtung ebenso zu vermeiden wie ein zu großes Spiel bei der Führung des Rastelements in seiner Längsachse bzw. das damit verbundene Spiel des Betätigungselementes.

Bekannte Rastvorrichtungen weisen beispielsweise ein in einer Hülse geführtes, mit einer Feder beaufschlagtes Rastelement auf, dessen in die Verzahnung eingreifende Spitze keilförmig ausgebildet ist. Bei diesen bekannten Vorrichtungen erfolgt eine Führung des in seiner Längsachse verschiebbaren Rastelements maximal bis an die Oberkanten der Erhebungen der Verzahnung.

Somit ergibt sich bei derartigen Führungen der Nachteil, daß bei einer Bewegung des Rastelements aus einer Schaltstellung in eine andere Schaltstellung (in welchen die Spitze des Rastelements jeweils in einer Vertiefung der Verzahnung zentriert ist) bereits bei einem minimal vorhandenen Spiel zwischen Rastelement und Führung ein Verkanten des Rastelements in der Führung auftreten kann. Hierbei entstehen insbesondere an den Berührungsstellen der Unterkante der Hülse mit der Außenfläche des Rastelements bzw. an der Oberkante des Rastelements mit der Innenwandung der Führung erhöhte Reibkräfte auf, die das vertikale Verschieben des Rastelements in der Führungshülse behindern (Fig. 1 a).

Um diesen unerwünschten Effekt zu vermeiden, muß das Rastelement über eine möglichst große Strecke innerhalb der Hülse geführt werden, wodurch jedoch eine kleine Bauform der Rastvorrichtung praktisch unmöglich wird.

Des weiteren ist bekannt, anstelle des in einer Hülse geführten, gemäß Fig. 1 a ausgebildeten Rastelements eine ebenfalls in einer Hülse geführte, federbeaufschlagte Kugel zu verwenden (Fig. 1 b). Bei dieser Bauform wird zwar naturgemäß ein Verkanten des Rastelementes vermieden. Deren Nachteil liegt jedoch darin, daß an den Berührungspunkten der Kugel mit den Flächen der Verzahnung eine extrem hohe Flächenpressung auftritt, wodurch derartige Anordnungen aufgrund des zu erwartenden Verschleißes hohe Anforderungen an die verwendeten Materialien stellen. Darüber hinaus weisen derartige Rastvorrichtungen den Nachteil auf, daß der Federweg der Kugel maximal gleich dem Radius der verwendeten Kugel sein kann, um in jeder Stellung eine sichere Führung der Kugel in der Hülse zu gewährleisten.

Der vorliegenden Erfindung liegt ausgehend von dem gattungsgemäßen Stand der Technik die Aufgabe zugrunde, eine Rastvorrichtung für elektromechanische Schaltelemente, insbesondere für elektrische Schalter, zu schaffen, welche ein Verkanten des Rastelements in der Führung selbst bei relativ großem Spiel vermeidet und eine Verbesserung des Schaltgefühls des Schaltelements bewirkt.

Die Erfindung löst diese Aufgabe mit den Merkmalen des Patentanspruchs 1.

Durch die Ausbildung der Spitze des Rastelements mit mindestens einem seitlichen Fortsatz, welcher bei in Eingriff stehendem Rastteil und Rastelement seitlich der Vertiefung oder Erhebung des Rastteils angeordnet ist und welcher so lang ausgbildet ist, daß er auch in der obersten Position des Rastelements bis unterhalb des Eingriffsbereichs des Rastteils reicht, wird zum einen das Verkanten des Rastelements innerhalb der Führung selbst bei relativ großem Spiel zwischen Rastelement und Führung verhindert und darüber hinaus eine kleine Bauform bei gleichzeitig großem Verschiebeweg des Rastelements ermöglicht. Insgesamt geht damit eine Verbesserung des Schaltgefühls gegenüber bekannten Rastvorrichtungen einher.

In einer bevorzugten Ausführungsform der Erfindung ist das untere Ende des Rastelements gabelförmig ausgebildet, wobei das die Verzahnung aufweisende Rastteil zwischen den beiden Seitenwandungen des Rastelements liegt und mit dessen keilförmig ausgebildetem unteren Zwischenbereich in Eingriff steht. Die Führung des Rastelements erfolgt dabei vorzugsweise durch eine geschlitzte Hülse, wobei die Breite des Schlitzes im wesentlichen der Breite des verzahnten Rastelements entspricht.

Weitere Ausgestaltungen der Erfindung ergeben sich aus den Unteransprüchen.

Nachfolgend wird die Erfindung anhand eines in der Zeichnung dargestellten Ausführungsbeispiels näher erläutert, wobei die Figuren 1a und 1b lediglich dem Verständnis der bei bekannten Vorrichtungen auftretenden Probleme dienen. In der Zeichnung zeigen:
Fig. 1a ein Ausführungsbeispiel einer bekannten Rastvorrichtung;
Fig. 1b ein weiteres Ausführungsbeispiel einer bekannten Rastvorrichtung;
Fig. 2 einen elektrischen Schalter mit einer erfindungsgemäßen Rastvorrichtung;
Fig. 3a eine schematische Darstellung eines Ausführungsbeispiels der erfindungsgemäßen Rastvorrichtung;
Fig. 3b eine teilweise im Schnitt dargestellte Seitenansicht der Rastvorrichtung in Fig. 3 a und
Fig. 3c die nicht geschnittene Ansicht in Fig. 3b.

In Fig. 2 ist ein Ausführungsbeispiel eines elektrischen Schalters 1 dargestellt, welcher eine erfindungsgemäße Rastvorrichtung aufweist. Dieser Schalter dient jedoch lediglich als Anwendungsbeipiel für die erfindungsgemäße Rastvorrichtung in einer speziellen Ausführungsform. Selbstverständlich kann die Rastvorrichtung in entsprechend angepaßter Form für praktisch jedes elektromechanische Schaltelement verwendet werden, bei welchem eine Fixierung bzw. Zentrierung (Rasten) des die elektrischen Kontakte betätigenden Elements oder eines damit wirkungsmäßig verkoppelten Elements erforderlich ist.

Der Schalter 1 besteht aus einem zweiteiligen Gehäuse 2 mit einem Deckelteil 3 und einem Boden 4. Durch zwei entsprechend ausgebildete Öffnungen im Deckelteil 3 ragen die Achsen zweier Betätigungstasten 5 und 6, welche mit jeweils einem Arm einer im Inneren des Gehäuses 2 um die Achse A drehbar gelagerten Wippe 7 verbunden sind.

Die Wippe 7 greift in eine Öffnung eines am Boden 4 verschiebbar angeordneten Schaltelements 8 ein, so daß bei Drücken einer der Tasten 5 oder 6 das Schaltelement 8 durch die Schwenkbewegung der Wippe 7 in die jeweils andere Schaltstellung des Schalters 1 gebracht wird.

In einer im unteren Bereich der Wippe 7 in deren Symmetrieachse angeordneten Bohrung oder Ausnehmung 9 ist ein erfindungsgemäß ausgebildetes, federbeaufschlagtes Rastelement 10 geführt, dessen keilförmig ausgebildete Spitze in jeweils eine von zwei Vertiefungen 11 eines im Boden 4 ausgebildeten Eingriffsbereichs 12 eines Rastteils 14 eingreift. Darüberhinaus weist die Wippe 7 an ihrem unteren Bereich einen geschlitzten Führungsbereich 13 auf, dessen Zusammenwirken mit dem erfindungsgemäß ausgebildeten Rastelement 10 nachfolgend beschrieben wird.

Dieses Zusammenwirken des erfindungsgemäßen Rastteils 14 mit einem erfindungsgemäß ausgebildeten Rastelement 10 ist schematisch in den Figuren 3a bis 3b dargestellt.

Das Rastteil 14 weist vorzugsweise einen umgekehrt T-förmigen Querschnitt auf, wobei im oberen, schmäleren Bereich der Eingriffsbereich 12 für das Rastelement 10 ausgebildet ist, welcher mindestens eine Vertiefung aufweist. Der Eingriffsbereich ist vorzugsweise, wie in den Figuren 3a und 3b dargestellt, als Verzahnung ausgebildet, in deren Vertiefungen ein vorzugsweise keilförmig ausgebildeter Bereich des Rastelements 10 eingreift.

Selbstverständlich kann jedoch auch das Rastelement an seiner Spitze eine Vertiefung oder Kerbe aufweisen, welche mit einer oder mehreren Erhebungen des Rastteils zusammenwirkt.

Das Rastelement 10 weist, wie aus Fig. 3b ersichtlich, einen gabelförmig ausgebildeten unteren Bereich auf, wobei sich die Seitenwangen 15 des Rastelements 10 seitlich des schmäleren, oberen Bereichs des Rastteils 14 erstrecken. Die Seitenwangen 15 sind so lang ausgebildet, daß sie auch in der obersten Position des Rastelements 10, die beim Verschieben des Rastelements 10 entlang des Rastteils 14 auftreten kann (Fig. 3a), bis unterhalb der Vertiefungen des Eingriffsbereichs des Rastteils 14 reichen. Hierdurch wird zu jedem Zeitpunkt der Bewegung des Rastelementes dessen seitliche Führung gewährleistet.

Die Führung des Rastelements 10 erfolgt vorzugsweise mittels einer Führungshülse 16, deren innerer Querschnitt im wesentlichen dem Querschnitt des Rastelements 10 entspricht. Innerhalb der Führungshülse 16 ist eine Feder 17 angeordnet, welche das Rastelement 10 axial mit einer vorbestimmten Federkraft beaufschlagt.

Der untere Bereich der Führungshülse 16 ist bis zu einer Höhe geschlitzt, die im wesentlichen der Oberkante des Rastteils 14 entspricht. Hierdurch wird erreicht, daß das Rastelement 10 auch im Bereich der Schmalseiten der Seitenwangen 15 und somit auch unterhalb der Oberkante des Rastteils 14 geführt wird (Fig. 3c).

Auf diese Weise wird das Verkanten des Rastelements 10 innerhalb der Führungshülse 16 selbst bei relativ großem Spiel zwischen Rastteil und Führungshülse verhindert und gleichzeitig eine geringe Bauhöhe der erfindungsgemäßen Rastvorrichtung ermöglicht.

Der Eingriffsbereich des Rastteils kann im Fall eines Dreschalters nicht linear, sondern gekrümmt ausgebildet sein. Des weiteren kann die Führungshülse 16 ortsfest und das Rastteil 14 verschiebbar ausgebildet sein.

Schließlich kann anstelle eines im vorderen Bereich gabelförmig ausgebildeten Rastelements 10 ein Rastelement mit nur einer einzigen seitlichen Wandung verwendet werden oder anstelle einer seitlichen Wandung eine mittig vorspringende Wandung Verwendung finden, welche in eine im Rastteil 14 vorgesehene Nut ragt. Allerdings müßte im letztgenannten Fall, der auch als Rastvorrichtung mit zwei parallel verlaufenden Eingriffsbereichen des Rastteils 14 aufgefaßt werden kann, die Führung des Rastelements 10 beispielsweise mittels einer doppelt geschlitzten Führungshülse 16 erfolgen.

## Patentansprüche

1. Rastvorrichtung für elektromechanische Schaltelemente, insbesondere für elektrische Schalter, mit
a) einem Rastteil (14), welches einen Eingriffsbereich (12) mit mindestens einer Vertiefung oder Erhebung aufweist, und
b) einem mit einer Gegenrast mit dem Eingriffsbereich des Rastteils zusammenwirkenden, federbeaufschlagten Rastelement (10), welches durch eine Führung (16) in seiner Längsachse verschiebbar geführt ist,
c) wobei das Rastelement (10) mindestens einen seitlichen Fortsatz (15) aufweist, welcher bei in Eingriff stehendem Rastteil (14) und Rastelement (10) seitlich des Eingriffsbereiches (12) des Rastteils (14) angeordnet ist, und
d) wobei das Rastelement (10) auch an mindestens einer der Betätigungsrichtung der Rastvorrichtung zu- oder abgewandten Fläche des seitlichen Fortsatzes (15) in seiner Längsachse geführt ist,
dadurch aekennzeichnet,
e) daß der mindestens eine Fortsatz (15), so lang ausgebildet ist, daß er auch in der obersten Position des Rastelements (10) bis unterhalb des Eingriffsbereichs (12) des Rastteils (14) reicht und
f) daß dieser Bereich des seitlichen Fortsatzes (15) an mindestens einer der Betätigungsrichtung der Rastvorrichtung zu- oder abgewandten Fläche geführt ist.

2. Rastvorrichtung nach Anspruch 1, dadurch gekennzeichnet, daß das Rastelement (10) zwei seitliche Fortsätze (15) aufweist.

3. Rastvorrichtung nach Anspruch 2, dadurch gekennzeichnet, daß das Rastelement (10) einen über die gesamte Länge gleichbleibenden Querschnitt aufweist und an einem Ende geschlitzt ist und daß zwischen den durch den Schlitz gebildeten seitlichen Fortsätzen die Gegenrast ausgebildet ist.

4. Rastvorrichtung nach einem der vorstehenden Ansprüche, dadurch gekennzeichnet, daß das Rastelement (10) in einer geschlitzten Hülse (16) geführt ist, wobei die Breite des Schlitzes im wesentlichen der Breite des Eingriffsbereichs (12) des Rastteils (14) entspricht.

5. Rastvorrichtung nach Anspruch 4, dadurch gekennzeichnet, daß in der Hülse (16) eine Feder (17) angeordnet ist, welche das Rastelement (10) mit einer Federkraft beaufschlagt.

6. Rastvorrichtung nach einem der vorstehenden Ansprüche, dadurch gekennzeichnet, daß das Rastteil (14) eine Verzahnung aufweist.

7. Rastvorrichtung nach Anspruch 6, dadurch gekennzeichnet, daß die Verzahnung des Rastteils (14) linear oder gemäß einer vorbestimmten Kurve verlaufend ausgebildet ist.

8. Rastvorrichtung nach einem der vorstehenden Ansprüche, dadurch gekennzeichnet, daß das mit dem Eingriffsbereich (12) des Rastteils (14) zusammenwirkende Ende des Rastelementes keilförmig ausgebildet ist.

## Claims

1. Indexing device for electromechanical switch elements, especially for electrical switches, having
a) an indexing part (14), which has an engaging portion (12) with at least one depression or elevation, and
b) an indexing element (10), which interacts with a mutual indexing means with the engaging portion of the indexing part, is acted on by a spring and is guided displaceably in its longitudinal axis by means of a guide (16),
c) the indexing element (10) having at least one lateral extension (15) which, when the indexing part (14) and indexing element (10) are in engagement, is arranged to the side of the engaging portion (12) of the indexing part (14), and
d) the indexing element (10) also being guided in its longitudinal axis on at least one surface, facing towards or away from the actuating direction of the indexing device, of the lateral extension (15),
characterized
e) in that the at least one extension (15) is designed to be of such a length that, even in the uppermost position of the indexing element (10), the said extension reaches as far as beneath the engaging portion (12) of the indexing part (14) and
f) in that this portion of the lateral extension (15) is guided on at least one surface facing towards or away from the actuating direction of the indexing device.

2. Indexing device according to Claim 1, characterized in that the indexing element (10) has two lateral extensions (15).

3. Indexing device according to Claim 2, characterized in that the indexing element (10) has a cross-section which remains constant over the entire length and is slotted at one end, and in that the mutual indexing means is constructed between the lateral extensions formed by the slot.

4. Indexing device according to one of the preceding claims, characterized in that the indexing element (10) is guided in a slotted sleeve (16), the width of the slot essentially corresponding to the width of the engaging portion (12) of the indexing part (14).

5. Indexing device according to Claim 4, characterized in that there is arranged in the sleeve (16) a spring (17) which acts with a spring force on the indexing element (10).

6. Indexing device according to one of the preceding claims, characterized in that the indexing part (14) has toothing.

7. Indexing device according to Claim 6, characterized in that the toothing of the indexing part (14) is constructed linearly or extending in accordance with a predetermined curve.

8. Indexing device according to one of the preceding claims, characterized in that that end of the indexing element which interacts with the engaging portion (12) of the indexing part (14) is of wedge-shaped construction.

## Revendications

1. Dispositif d'encliquetage pour éléments électromécaniques de commutation, en particulier pour commutateurs électriques, comprenant
a) une pièce d'encliquetage (14), présentant une zone (12) de venue en prise munie d'au moins un renfoncement ou une protubérance, et
b) un élément encliquetable (10) qui est sollicité par un ressort, coopère, par un cliquet complémentaire, avec la zone de venue en prise de la pièce d'encliquetage, et est guidé à coulissement dans le sens de son axe longitudinal, par l'intermédiaire d'un guide (16),
c) l'élément encliquetable (10) comportant au moins un appendice latéral (15) qui, lorsque la pièce d'encliquetage (14) et l'élément encliquetable (10) sont en prise, flanque la zone (12) de venue en prise de ladite pièce d'encliquetage (14), et
d) l'élément encliquetable (10) étant également guidé, dans le sens de son axe longitudinal, sur au moins une surface de l'appendice latéral (15) qui est tournée en direction ou à l'opposé du sens d'actionnement du dispositif d'encliquetage,
caractérisé par le fait
e) que l'appendice (15) prévu au minimum est réalisé d'une longueur telle qu'il s'étende, également dans la position supérieure extrême de l'élément encliquetable (10), jusqu'au-dessous de la zone (12) de venue en prise de la pièce d'encliquetage (14) ; et
f) que cette région de l'appendice latéral (15) est guidée sur au moins une surface tournée en direction ou à l'opposé du sens d'actionnement du dispositif d'encliquetage.

2. Dispositif d'encliquetage selon la revendication 1, caractérisé par le fait que l'élément encliquetable (10) présente deux appendices latéraux (15).

3. Dispositif d'encliquetage selon la revendication 2, caractérisé par le fait que l'élément encliquetable (10) possède une section transversale constante sur toute la longueur, et est fendu à une extrémité ; et par le fait que le cliquet complémentaire est ménagé entre les appendices latéraux formés par la fente.

4. Dispositif d'encliquetage selon l'une des revendications précédentes, caractérisé par le fait que l'élément encliquetable (10) est guidé dans une douille fendue (16), la largeur de la fente correspondant, pour l'essentiel, à la largeur de la zone (12) de venue en prise de la pièce d'encliquetage (14).

5. Dispositif d'encliquetage selon la revendication 4, caractérisé par le fait qu'un ressort (17), logé dans la douille (16), sollicite l'élément encliquetable (10) par une force élastique.

6. Dispositif d'encliquetage selon l'une des revendications précédentes, caractérisé par le fait que la pièce d'encliquetage (14) est pourvue d'une denture.

7. Dispositif d'encliquetage selon la revendication 6, caractérisé par le fait que la denture de la pièce d'encliquetage (14) est rectiligne, ou est réalisée de manière à s'étendre selon une courbe prédéterminée.

8. Dispositif d'encliquetage selon l'une des revendications précédentes, caractérisé par le fait que l'extrémité de l'élément encliquetable, qui coopère avec la zone (12) de venue en prise de la pièce d'encliquetage (14), est de réalisation cunéiforme.
